# EUROPÄISCHE PATENTSCHRIFT

(11) **EP 3 501 469 B1**
(45) Veröffentlichungstag und Bekanntmachung des Hinweises auf die Patenterteilung: **04.03.2020**
(21) Anmeldenummer: 18202490.1
(22) Anmeldetag: 25.10.2018
(51) Int. Cl.: A61G 5/02, A61G 5/04

(54) **STÄNDER, VORSPANNLENKVORRICHTUNG MIT STÄNDER UND ROLLSTUHLGESPANN MIT VORSPANNLENKVORRICHTUNG**
STAND, LEADER GUIDANCE DEVICE WITH STAND AND WHEELCHAIR TRAIN WITH A LEADER GUIDANCE DEVICE
SUPPORT, DISPOSITIF DE PRÉCONTRAINTE DE DIRECTION POURVU DE SUPPORT ET ATTELAGE DE FAUTEUIL ROULANT POURVU DE DISPOSITIF DE PRÉCONTRAINTE DE DIRECTION

(30) Priorität: 20.12.2017 DE 102017130687
(43) Veröffentlichungstag der Anmeldung: 26.06.2019
(73) Patentinhaber: Alber GmbH, 72461 Albstadt-Tailfingen (DE)
(72) Erfinder: Koch, Markus, 72459 Albstadt (DE); Schullian, Fabio, 72461 Albstadt (DE)
(74) Vertreter: Staudt, Hans-Peter

(56) Entgegenhaltungen:
- EP-A1- 0 629 390
- KR-A- 20160 000 078
- US-A1- 2015 069 733

## Beschreibung

Die Erfindung betrifft einen Ständer für eine Vorspannlenkvorichtung, eine Vorspannlenkvorrichtung mit Ständer und ein Rollstuhlgespann mit einer Vorspannlenkvorrichtung.

Rollstühle für Menschen mit Behinderung verfügen üblicherweise über zwei große, in Vorwärtsfahrtrichtung gesehen hinten angeordnete Antriebsräder (Hinterräder) und zwei kleine, frei schwenkbare und in Vorwärtsfahrtrichtung vorne angeordnete Laufräder (Vorderräder), die auch Castoren genannt werden. Die Hinterräder sind bei manuell antreibbaren Rollstühlen in der Regel von Hand über einen Greifring antreibbar. Alternativ können auch elektrisch angetriebene Hinterräder verwendet werden. Zudem sind, beispielsweise aus der DE 198 57 786 A1, Hinterräder bekannt, die als Hilfsantriebsvorrichtung konzipiert sind, sowohl einen elektrischen Antriebsmotor als auch einen Greifring für manuellen Antrieb aufweisen und zusätzlich einen Sensor, der eine manuell in den Greifring eingeleitete Antriebskraft erfasst, sowie eine Steuereinrichtung, die den elektrischen Antriebsmotor in Abhängigkeit von Größe und Richtung der manuell in den Greifring eingeleiteten Antriebskraft und einem einstellbaren Unterstützungsgrad zur Abgabe eines entsprechenden Drehmoments ansteuert.

Die als frei schwenkbare Castoren ausgeführten Vorderräder des Rollstuhls gewährleisten eine hohe Manövrierfähigkeit, die insbesondere bei sogenanntem Indoor-Betrieb, das heißt bei einer Verwendung des Rollstuhls in geschlossenen Räumen, unabdingbar ist. Bei Outdoor-Betrieb, das heißt bei Betrieb außerhalb geschlossener Räume und insbesondere auf unebenen Wegen, sind die kleinen Vorderräder hingegen nachteilig und machen schon bei relativ geringen Unebenheiten einen Betrieb des Rollstuhls unmöglich. Beispielsweise würden kleine Vorderräder in Vertiefungen eintauchen, aus denen sie wegen ihrer durch den kleinen Durchmesser deutlich eingeschränkten Fähigkeit zum Überwinden eines Hindernisses nicht herauskommen könnten, was dann ein Weiterfahren unmöglich macht.

Es sind daher für Rollstühle sogenannte Vorspannlenkvorrichtungen entwickelt worden in Form abnehmbarer Zusatzeinrichtungen, die es ermöglichen, den für den Indoor-Betrieb ausgelegten Rollstuhl funktional so zu ergänzen und zu verändern, dass er für den Outdoor-Betrieb besser geeignet ist. Eine derartige Vorspannlenkvorrichtung für einen Rollstuhl ist beispielsweise aus der EP 3 020 383 A1 bekannt. Die Montage einer derartigen Vorspannlenkvorrichtung an einen Rollstuhl erfolgt derart, dass die Vorspannlenkvorrichtung zunächst von in Fahrtrichtung gesehen vorne vor dem Rollstuhl platziert wird und im Zuge der Montage die frei schwenkbaren Vorderräder des Rollstuhls angehoben werden, so dass im betriebsfertigen Zustand des derart zusammengefügten Rollstuhlgespanns dieses ein Fahrzeug ist, das den Boden, auf dem es fährt, lediglich berührt mit dem Rad oder den Rädern der Vorspannlenkvorrichtung und den beiden großen Hinterrädern des Rollstuhls.

Es ist zudem bekannt, eine derartige Vorspannlenkvorrichtung mit einem Ständer zu versehen, der ein Halten der Vorspannlenkvorrichtung ermöglicht in einer Montagestellung, die nachfolgend erläutert wird, und/oder in einer stehenden und damit platzsparenden Lage (Abstellstellung) dann, wenn die Vorspannlenkvorrichtung nicht gebraucht wird, d.h. nicht mit einem Rollstuhl verbunden ist. Eine derartige Vorspannlenkvorrichtung mit einem Ständer ist aus der EP 3 020 384 A1 bekannt. Der Ständer weist zwei starre gebogene Rahmenrohre auf, an deren unteren Enden jeweils ein kleines Rad angeordnet ist.

Die Montagestellung betrifft die Montage der Vorspannlenkvorrichtung an dem Rollstuhl. Diesbezüglich ist es erstrebenswert, dass diese selbsttätig, d.h. ohne fremde Hilfe, von einer den Rollstuhl benötigenden und in diesem sitzenden Person durchgeführt werden kann. Zu der Montage an dem Rollstuhl muss sich die Vorspannlenkvorrichtung in einer Montagestellung befinden, die den Abmessungen des Rollstuhls und des Koppelungsmechanismus zwischen Rollstuhl und Vorspannlenkvorrichtung Rechnung trägt.

Um die Montage der Vorspannlenkvorrichtung an dem Rollstuhl zu erleichtern ist es zweckdienlich, dass die Betriebsstellung der Vorspannlenkvorrichtung, d.h. die Stellung, die die Vorspannlenkvorrichtung einnimmt, wenn sie betriebsfertig mit dem Rollstuhl zu einem Rollstuhlgespann verbunden ist, nicht zu weit von der Montagestellung abweicht, um so den Verschiebungsbetrag und damit die aufzuwendende Kraft während der Ankoppelung für den Rollstuhlfahrer bzw. die Rollstuhlfahrerin möglichst gering zu halten.

Eine solche geringe Abweichung zwischen Montagestellung und Betriebsstellung der Vorspannlenkvorrichtung führt dazu, dass bei bekannten Vorspannlenkvorrichtungen der Ständer in der Betriebsstellung so angeordnet ist, dass er eine nur geringe Bodenfreiheit aufweist. Dies hat zur Folge, dass Teile des Ständers beim Überwinden von Hindernissen wie beispielsweise Bordsteinen leicht mit diesen kollidieren. Da der Ständer zudem eine ausreichende Starrheit aufweisen muss, um die Vorspannlenkvorrichtung in der Abstell- und Montagestellung sicher zu halten, führt dies dazu, dass er bei derartigen Kollisionen beim Überwinden von Hindernissen entweder beschädigt wird oder ein Überwinden dieses Hindernisses verhindert.

Aus der DE 101 02 855 C1 ist es bekannt, zum Abstützen einer abgetrennten Vorspannlenkvorrichtung einen aus- und einklappbaren Ständer vorzusehen. Dies ist jedoch in mehrfacher Hinsicht nachteilig. Zunächst bedingt es, dass Rastmittel oder Verriegelungsmittel vorgesehen werden müssen, um den Ständer in den jeweiligen Positionen, eingeklappt oder ausgeklappt, zu halten. Hierdurch wird der Aufbau kompliziert und schwer. Zudem erfordert dieser Ansatz, dass die im Rollstuhl sitzende Person, wenn sie diesbezüglich autark sein soll, bis zu dem Ständer herunterreichen können muss. Dies ist für einen großen Anteil derjenigen Personen, die auf einen Rollstuhl angewiesen sind, jedoch nicht möglich. Schließlich stellen diese Verriegelungs- bzw. Rastmittel eine Fehlerquelle dar. Sollten Fehler bei derartigen Verriegelungs- oder Rastmitteln während der Fahrt mit einem derartigen Rollstuhlgespann auftreten, wäre die im Rollstuhl sitzende Person auf fremde Hilfe angewiesen.

Ein anderer technischer Ansatz besteht darin, eine elektrisch betriebene Hubvorrichtung vorzusehen, um den Ständer anzuheben bzw. abzusenken. Eine derartige Vorrichtung ist aus der DE 200 07 793 U1 bekannt. Sie weist den Nachteil auf, dass sie technisch aufwändig, schwer und kostenintensiv ist.

Weitere Vorspannlenkvorrichtungen sind in US 2015/069733 A1, EP 0629 390 A1 und KR 2016 0000078 A offenbart.

Der vorliegenden Erfindung liegt die Aufgabe zugrunde, einen Ständer für eine Vorspannlenkvorrichtung für einen Rollstuhl im Hinblick auf das vorstehend Dargelegte zu verbessern und eine mit einem derartigen Ständer versehene Vorspannlenkvorrichtung und ein mit einer derartigen Vorspannlenkvorrichtung versehenes Rollstuhlgespann bereitzustellen. Gelöst wird diese Aufgabe durch einen Ständer für eine Vorspannlenkvorrichtung mit den Merkmalen des Patentanspruchs 1, eine Vorspannlenkvorrichtung für einen Rollstuhl mit einem Ständer gemäß Patentanspruch 8 und ein Rollstuhlgespann mit einer Vorspannlenkvorrichtung gemäß Patentanspruch 9. Vorteilhafte Ausgestaltungen sind jeweils Gegenstand der abhängigen Patentansprüche.

Der erfindungsgemäße Ständer für eine Vorspannlenkvorrichtung für einen Rollstuhl ermöglicht ein Halten der Vorspannlenkvorrichtung in einer Montagestellung zur Montage der Vorspannlenkvorrichtung mit einem Rollstuhl, so dass die Vorspannlenkvorrichtung mit dem Rollstuhl zu einem Rollstuhlgespann zusammengeschlossen werden. Der Ständer weist eine Federeinrichtung auf, die ein federndes Verschwenken von zumindest einem Teil des Ständers in einer Geradeausfahrrichtung des Rollstuhlgespanns ermöglicht.

Das federnde Verschwenken des Ständers ermöglicht es, dass dann, wenn die Vorspannlenkvorrichtung mit dem Rollstuhl zu einem Rollstuhlgespann verbunden ist, das heißt in der betriebsfertigen Stellung der Vorspannlenkvorrichtung, der Ständer nur eine relative geringe Bodenfreiheit aufweisen kann, ohne dass die eingangs erläuterten nachteiligen Folgen in Kauf genommen werden müssen. Positive Folge dieser Ausgestaltung ist es, dass die Montagestellung der Vorspannlenkvorrichtung nur relativ geringfügig von der Betriebsstellung abweicht, was die Montage vereinfacht, da aufgrund der nur geringen Lageveränderung nur relativ geringe Kräfte aufzubringen sind. Dem prinzipiell hierdurch bedingten Nachteil wird durch das federnde Verschwenken abgeholfen.

Der Ständer ist so ausgeführt, dass, bezogen auf die drei Raumachsen eines kartesischen Koordinatensystems, von denen eine erste die Geradeausfahrrichtung des Rollstuhlgespanns ist, die Federsteifigkeit der Federeinrichtung in der Geradeausfahrrichtung des Rollstuhlgespanns geringer ist als die Federsteifigkeit der Federeinrichtung in mindestens einer, vorzugsweise beiden der beiden anderen Raumachsen.

Durch diese Ausgestaltung wird ein leichtes federndes Verschwenken des Ständers bzw. eines Teils des Ständers in einer Geradeausfahrrichtung des Rollstuhlgespanns ermöglicht, während andererseits, aufgrund der höheren Federsteifigkeiten in einer der oder beiden anderen Raumachsen, ein stabiler Stand der Vorspannlenkvorrichtung in der Montagestellung gewährleistet ist.

Der Ständer kann einen Montageabschnitt aufweisen, über den er an der Vorspannlenkvorrichtung befestigbar ist, sowie einen Bodenberührabschnitt, der dem Kontakt des Ständers mit dem Boden dient. Die Federeinrichtung kann zwischen dem Montageabschnitt und dem Bodenberührabschnitt angeordnet sein. Es ist zudem möglich, dass an dem Bodenberührabschnitt Räder vorgesehen sind, die ein leichtes Verfahren der Vorspannlenkvorrichtung in der Montagestellung ermöglichen.

Die Federeinrichtung kann mindestens ein Federelement aufweisen. In einer vorteilhaften Ausführungsform weist die Federeinrichtung zwei Federelemente auf. Diese sind vorzugsweise in einer Anordnungsrichtung beabstandet zueinander angeordnet, wobei die Anordnungsrichtung senkrecht zur Geradeausfahrrichtung des Rollstuhlgespanns und parallel zum Boden verläuft.

Das Federelement bzw. die Federelemente können einen Elastomerblock aufweisen, beispielsweise einen Gummi-Metall-Puffer.

Die erfindungsgemäße Vorspannlenkvorrichtung mit einem Ständer, wie er in der vorliegenden Anmeldung offenbart ist, kann mit einem Antriebsmotor versehen sein, der ein Haupt- bzw. Antriebsrad der Vorspannlenkvorrichtung antreibt. Diese stellt dann nicht nur eine Vorspannlenkvorrichtung dar, sondern ist gleichzeitig ein Zugmittel für den Rollstuhl.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen. Die Erfindung ist jedoch nicht auf die gezeigten Ausführungsvarianten beschränkt.

Es zeigen:
Fig. 1 eine perspektivische Ansicht eines Rollstuhlgespanns,
Fig. 2 eine Seitenansicht des Rollstuhlgespanns gemäß Fig. 1,
Fig. 3 eine erste perspektivische Ansicht einer Vorspannlenkvorrichtung,
Fig. 4 eine Seitenansicht der Vorspannlenkvorrichtung gemäß Fig. 3,
Fig. 5 eine Frontansicht der Vorspannlenkvorrichtung gemäß Fig. 3,
Fig. 6 eine zweite perspektivische Ansicht der Vorspannlenkvorrichtung gemäß Fig. 3,
Fig. 7 eine vergrößerte Teilansicht eines an einer Vorspannlenkvorrichtung montierten Ständers,
Fig. 8 eine Seitenansicht des Ständers gemäß Fig. 7,
Fig. 9 eine Rückansicht des Ständers gemäß Fig. 7,
Fig. 10 eine Einzeldarstellung eines Ständers von hinten,
Fig. 11 eine Darstellung des Ständers gemäß Fig. 10 von der Seite und
Fig. 12 eine perspektivische Darstellung des Ständers gemäß Fig. 10.

Die Figuren 1 und 2 zeigen ein Ausführungsbeispiel eines erfindungsgemäßen Rollstuhlgespanns 500, bei dem eine Ausführungsform einer erfindungsgemäßen Vorspannlenkvorrichtung 100 betriebsfertig an einen handelsüblichen Rollstuhl 300 angekoppelt ist.

Einzelheiten der Ausführungsform der erfindungsgemäßen Vorspannlenkvorrichtung 100 einschließlich einer daran angebrachten Ausführungsform eines erfindungsgemäßen Ständers 200 sind insbesondere in den Figuren 1 bis 9 dargestellt.

Eine Ausführungsform des erfindungsgemäßen Ständers 200 ist für sich genommen in den Figuren 10 bis 12 dargestellt.

Die Vorspannlenkvorrichtung 100 weist einen Hauptkörper 101 auf, der in Monocoquebauweise ausgeführt sein kann und ein Lenksäulenteil 102 sowie ein Verbindungsteil 103 aufweist. In dem Lenksäulenteil 102 des Hauptkörpers 101 ist eine Lenksäule (nicht gezeigt) drehbar gelagert, an deren oberen Ende ein Lenker 110 und an deren unteren Ende eine Gabel 104 befestigt ist. In der Gabel 104 ist ein Hauptrad 105 geführt, das durch einen Elektromotor 106 angetrieben und über eine Scheibenbremse 107 gebremst werden kann. Bedienungselemente für die Ansteuerung des Elektromotors 106 und die Betätigung der Scheibenbremse 107 sind an dem Lenker 110 angeordnet.

Die Vorspannlenkvorrichtung 100 kann über eine Montageanordnung 130 mit einem handelsüblichen Rollstuhl 300 verbunden werden zu dem Rollstuhlgespann 500. Die Montageanordnung 130 (siehe insbesondere Fig. 6) ist an dem äußeren Ende des Verbindungsteils 103 des Hauptkörpers 101 der Vorspannlenkvorrichtung 100 angeordnet und so ausgelegt, dass sie einstellbar ist und mit einer Vielzahl handelsüblicher Rollstühle 300 verbunden werden kann.

Wie insbesondere aus Fig. 2 ersichtlich, sind in betriebsfertig angekoppeltem Zustand der Vorspannlenkvorrichtung 100 mit dem Rollstuhl 300 kleine Vorderräder 302 des Rollstuhls, die üblicherweise als frei schwenkbare Castoren ausgeführt sind, von dem Boden, auf dem das Rollstuhlgespann 500 steht, abgehoben, so dass das Rollstuhlgespann 500 als Dreirad auf dem Hauptrad 105 der Vorspannlenkvorrichtung 100 und den beiden großen Hinterrädern 301 des Rollstuhls 300 steht.

Die Vorspannlenkvorrichtung 100 ist mit einem Ständer 200 versehen. In der dargestellten Ausführungsform ist der Ständer 200 an dem Verbindungsteil 103 des Hauptkörpers 101 der Vorspannlenkvorrichtung 100 befestigt. Es versteht sich für den Fachmann, dass ein derartiger Ständer 200 auch an anderen Positionen einer Vorspannlenkvorrichtung befestigt werden kann.

Der Ständer 200 ist mit zwei Rollrädern 201 versehen, die an einem Bodenberührabschnitt 202 des Ständers angeordnet sind. Der Ständer 200 ermöglicht es, die Vorspannlenkvorrichtung 100 dann, wenn sie von dem Rollstuhl 300 entkoppelt ist, in einer Montagestellung zu halten, in der die Vorspannlenkvorrichtung 100 auf dem Hauptrad 105 und den beiden Rollrädern 201 des Ständers 200 steht. Es versteht sich, dass statt der Rollräder 201 auch andere Bauteile verwendet werden können, um den Ständer 200 mit dem Boden in Berührung zu bringen, wobei diese Bauteile sowohl bewegliche Bauteile als auch starre Bauteile sein können.

In der Betriebsstellung der Vorspannlenkvorrichtung 100, d. h. in der Stellung, in der die Vorspannlenkvorrichtung 100 mit dem Rollstuhl 300 zu einem Rollstuhlgespann 500 verbunden ist, wie sie in Fig. 2 dargestellt ist, berühren die Rollräder 201 nicht den Boden, auf dem das Rollstuhlgespann 500 steht. Sie sind somit gegenüber der Montagestellung der Vorspannlenkvorrichtung 100 ebenso vom Boden abgehoben, wie die Vorderräder 302 des Rollstuhls 300 gegenüber einer Stellung vom Boden abgehoben sind, in der der Rollstuhl, ohne mit einer Vorspannlenkvorrichtung 100 verkoppelt zu sein, auf seinen Vorderrädern 302 und seinen Hinterrädern 301 steht.

Der Ständer 200 ist mit seinem oberen Ende des Montageabschnitts mit der Vorspannlenkvorrichtung 100 verbunden. Wie bereits ausgeführt, sind die Rollräder 201 am unteren Ende des Bodenberührabschnitts 202 befestigt. Zwischen dem Bodenberührabschnitt 202 und dem Montageabschnitt 203 ist eine Federeinrichtung 210 angeordnet. Die Federeinrichtung 210 ermöglicht es, dass der Bodenberührabschnitt 202 mit den Rollrädern 201 elastisch verschwenken kann, wenn er mit einem Hindernis in Berührung kommt. Insbesondere ist ein elastisches Verschwenken in Fahrtrichtung, d. h. in einer Richtung, die bei der Darstellung gemäß Fig. 2 von links nach rechts und umgekehrt verläuft, möglich.

Es versteht sich, dass die Federeinrichtung 210 auch an anderen Stellen des Ständers angeordnet sein kann, einschließlich dem oberen Ende des Ständers, d. h. bei der dargestellten Ausführungsform dem oberen Ende des Montageabschnitts 203. Bei einer derartigen Ausführungsform, die in den Figuren nicht gezeigt ist, könnte somit ein beispielsweise im Übrigen starrer Ständer unter Zwischenschaltung einer Federeinrichtung mit einem entsprechenden Verbindungsteil einer Vorspannlenkvorrichtung verbunden sein.

Die Federeinrichtung 210 weist zwei Gummi-Metall-Puffer 211 auf, die mit einer ersten Trägerplatte 212 des Bodenberührabschnitts 202 und einer der ersten Trägerplatte 212 gegenüberliegenden zweiten Trägerplatte 213 des Montageabschnitts 203 verschraubt sind. Gut geeignet als derartige Gummi-Metall-Puffer 211 sind beispielsweise Schwingmetallpuffer der Firma Reiff Technische Produkte GmbH, Reutlingen, Deutschland, bei denen ein Elastomer zwischen zwei Platten aus verzinktem Stahl angeordnet sind. Diese Schwingmetallpuffer weisen eine kreiszylindrische Form auf und haben eine Federsteifigkeit in Richtung der Zylinderachse, die erheblich größer ist als die Federsteifigkeit in radialer Richtung. Bei der in den Figuren gezeigten Ausführungsformen des Ständers 200 sind zwei derartige Gummi-Metall-Puffer 211 zueinander beabstandet in einer Anordnungsrichtung angeordnet, die senkrecht zur Geradeausfahrrichtung des Rollstuhlgespanns und parallel zum Boden verläuft. Die Federeinrichtung 210 weist somit eine Federsteifigkeit in Geradeausfahrrichtung auf, die geringer ist als in einer Richtung, welche senkrecht zur Geradeausfahrrichtung des Rollstuhlgespanns und parallel zum Boden verläuft, wobei die letztgenannte Federsteifigkeit nochmals geringer ist als diejenige in einer Richtung senkrecht zum Boden.

### - Bezugszeichenliste -

- 100: Vorspannlenkvorrichtung
- 101: Hauptkörper
- 102: Lenksäulenteil
- 103: Verbindungsteil
- 104: Gabel
- 105: Hauptrad
- 106: Elektromotor
- 107: Scheibenbremse
- 110: Lenker
- 130: Montageanordnung
- 200: Ständer
- 201: Rollräder
- 202: Bodenberührabschnitt
- 203: Montageabschnitt
- 210: Federeinrichtung
- 211: Gummi-Metall-Puffer
- 212: erste Trägerplatte
- 213: zweite Trägerplatte
- 300: Rollstuhl
- 301: Hinterräder
- 302: Vorderräder
- 500: Rollstuhlgespann

## Patentansprüche

1. Ständer (200) für eine Vorspannlenkvorrichtung (100) für einen Rollstuhl (300), der ein Halten der Vorspannlenkvorrichtung (100) in einer Montagestellung zur Montage der Vorspannlenkvorrichtung (100) mit dem Rollstuhl (300) zu einem Rollstuhlgespann (500) ermöglicht, wobei der Ständer (200) eine Federeinrichtung (210) aufweist, die ein federndes Verschwenken von zumindest einem Teil (202) des Ständers (200) in einer Geradeausfahrrichtung des Rollstuhlgespanns (500) ermöglicht,
**dadurch gekennzeichnet, dass**
bezogen auf die drei Raumachsen eines kartesischen Koordinatensystems, von denen eine erste die Geradeausfahrrichtung des Rollstuhlgespanns (500) ist, die Federsteifigkeit der Federeinrichtung (210) in der Geradeausfahrrichtung des Rollstuhlgespanns (500) geringer ist als die Federsteifigkeit der Federeinrichtung (210) in mindestens einer der beiden anderen Raumachsen.

2. Ständer (200) nach Anspruch 1, **dadurch gekennzeichnet, dass** die Federsteifigkeit der Federeinrichtung (210) in der Geradeausfahrrichtung des Rollstuhlgespanns (500) geringer ist als die Federsteifigkeit der Federeinrichtung (210) in den beiden anderen Raumachsen.

3. Ständer (200) nach einem der vorstehenden Ansprüche, **dadurch gekennzeichnet, dass** der Ständer (200) einen Montageabschnitt (203), über den er an der Vorspannlenkvorrichtung (100) befestigbar ist, und einen Bodenberührabschnitt (202), der dem Kontakt des Ständers (200) mit dem Boden dient, aufweist, und dass die Federeinrichtung (210) zwischen dem Montageabschnitt (203) und dem Bodenberührabschnitt (202) angeordnet ist.

4. Ständer (200) nach einem der vorstehenden Ansprüche, **dadurch gekennzeichnet, dass** die Federeinrichtung (210) mindestens ein Federelement (211) aufweist.

5. Ständer (200) nach Anspruch 4, **dadurch gekennzeichnet, dass** die Federeinrichtung (210) zwei Federelemente (211) aufweist, wobei diese in einer Anordnungsrichtung, die senkrecht zur Geradeausfahrrichtung des Rollstuhlgespanns (500) und parallel zum Boden verläuft, beabstandet zueinander angeordnet sind.

6. Ständer (200) nach Anspruch 4 oder 5, **dadurch gekennzeichnet, dass** das Federelement (211) oder die Federelemente (211) einen Elastomerblock aufweist bzw. aufweisen.

7. Ständer nach Anspruch 6, **dadurch gekennzeichnet, dass** der Elastomerblock ein Gummi-Metall-Puffer (211) ist.

8. Vorspannlenkvorrichtung (100) für einen Rollstuhl (300) mit einem Ständer (200) gemäß einem der vorstehenden Ansprüche 1 bis 7.

9. Rollstuhlgespann (500) mit einer Vorspannlenkvorrichtung (100) für einen Rollstuhl (300) gemäß Anspruch 8.

## Claims

1. Support (200) for a leading steering device (100) for a wheel chair (300) enabling to hold the leading steering device (100) in an assembly position for assembling the leading steering device (100) with the wheel chair (300) to form a wheel chair combination (500) , wherein the support (200) comprises a spring means (210) enabling to resiliently pivot at least a part (202) of the support (200) in a straight travelling direction of the wheel chair combination (500),
**characterized in that**,
related to the three space axes of a Cartesian coordinate system, of which a first one is the straight travelling direction of the wheel chair combination (500), the spring rigidity of the spring means (210) is, in the straight travelling direction of the wheel chair combination (500), lower than the spring rigidity of the spring means (210) in at least one of the two other space axes.

2. Support (200) according to claim 1, **characterized in that** the spring rigidity of the spring means (210) in the straight travelling direction of the wheel chair combination (500) is lower than the spring rigidity of the spring means (210) in the two other space axes.

3. Support (200) according to one of the preceding claims, **characterized in that** the support (200) comprises an assembly portion (203) via which it can be fixed to the leading steering device (100), and a floor contact section (202) which serves the contact between the support (200) and the floor, and that the spring means (210) is disposed between the assembly portion (203) and the floor contact portion (202).

4. Support (200) according to one of the preceding claims, **characterized in that** the spring means (210) comprises at least one spring element (211).

5. Support (200) according to claim 4, **characterized in that** the spring means (210) comprises two spring elements (211), the latter being disposed in an arrangement direction extending perpendicular to the straight travelling direction of the wheel chair combination (500) and parallel to the floor, and spaced apart with respect to each other.

6. Support (200) according to claim 4 or 5, **characterized in that** the spring element (211) or the spring elements (211) comprise(s) an elastomer block.

7. Support according to claim 6, **characterized in that** the elastomer block is a rubber-metal buffer (211).

8. Leading steering device (100) for a wheel chair (300) with a support (200) according to one of the preceding claims 1 to 7.

9. Wheel chair combination (500) with a leading steering device (100) for a wheel chair (300) according to claim 8.

## Revendications

1. Support (200) pour un dispositif de précontrainte de direction (100) pour un fauteuil roulant (300), lequel permet un maintien du dispositif de précontrainte de direction (100) dans une position de montage afin de monter le dispositif de précontrainte de direction (100) avec le fauteuil roulant (300) en un attelage de fauteuil roulant (500), dans lequel le support (200) comporte un moyen de ressort (210), lequel permet un pivotement élastique d'au moins une partie (202) du support (200) dans une direction d'avance droite de l'attelage de fauteuil roulant (500),
**caractérisé en ce**
**que**, par rapport aux trois axes d'un système de coordonnées cartésiennes, parmi lesquels le premier est la direction d'avance droite de l'attelage de fauteuil roulant (500), la raideur du moyen de ressort (210) dans la direction d'avance droite de l'attelage de fauteuil roulant (500) est plus faible que la raideur du moyen de ressort (210) sur au moins un des deux autres axes.

2. Support (200) selon la revendication 1, **caractérisé en ce que** la raideur du moyen de ressort (210) dans la direction d'avance droite de l'attelage de fauteuil roulant (500) est plus faible que la raideur du moyen de ressort (210) sur les deux autres axes.

3. Support (200) selon l'une des revendications précédentes, **caractérisé en ce que** le support (200) comporte une section de montage (203), par le biais de laquelle il peut être fixé sur le dispositif de précontrainte de direction (100), et une section de contact avec le sol (202), laquelle sert à mettre en contact le support (200) avec le sol, et **en ce que** le moyen de ressort (210) est agencé entre la section de montage (203) et la section de contact avec le sol (202).

4. Support (200) selon l'une des revendications précédentes, **caractérisé en ce que** le moyen de ressort (210) comporte au moins un élément de ressort (211).

5. Support (200) selon la revendication 4, **caractérisé en ce que** le moyen de ressort (210) comporte deux éléments de ressort (211), dans lequel ceux-ci sont agencés à distance l'un de l'autre dans une direction d'agencement perpendiculaire à la direction d'avance droite de l'attelage de fauteuil roulant (500) et parallèle au sol.

6. Support (200) selon la revendication 4 ou 5, **caractérisé en ce que** l'élément de ressort (210) comporte un bloc élastomère ou les éléments de ressort (211) comportent un bloc élastomère.

7. Support (200) selon la revendication 6, **caractérisé en ce que** le bloc élastomère est un amortisseur caoutchouc-métal (211).

8. Dispositif de précontrainte de direction (100) pour un fauteuil roulant (300) doté d'un support (200) selon l'une des revendications précédentes 1 à 7.

9. Attelage de fauteuil roulant (500) doté d'un dispositif de précontrainte de direction (100) pour un fauteuil roulant (300) selon la revendication 8.
